# EUROPÄISCHE PATENTSCHRIFT

(11) **EP 1 365 987 B1**
(45) Veröffentlichungstag und Bekanntmachung des Hinweises auf die Patenterteilung: **19.07.2006**
(21) Anmeldenummer: 01995589.7
(22) Anmeldetag: 07.12.2001
(51) Int. Cl.: B67D 1/14

(54) **SCHLIESSEINRICHTUNG FÜR ZAPFHAHN**
CLOSING DEVICE FOR A FAUCET
DISPOSITIF DE FERMETURE D'UN ROBINET DE COMMANDE

(30) Priorität: 29.01.2001 DE 10104085; 06.12.2001 DE 20119754 U
(43) Veröffentlichungstag der Anmeldung: 03.12.2003
(73) Patentinhaber: Gupper, Carsten, 87463 Dietmannsried (DE)
(72) Erfinder: Gupper, Carsten, 87463 Dietmannsried (DE)
(74) Vertreter: Winter, Brandl, Fürniss, Hübner Röss, Kaiser, Polte Partnerschaft Patent- und Rechtsanwaltskanzlei
(86) Internationale Anmeldenummer: PCT/DE2001/004598
(87) Internationale Veröffentlichungsnummer: WO 2002/060807

(56) Entgegenhaltungen:
- FR-A- 2 123 090
- GB-A- 1 537 668
- US-A- 1 520 511

## Beschreibung

Die Erfindung betrifft eine Schließeinrichtung für einen Zapfhahn einer Schankanlage gemäß dem Oberbegriff des Anspruchs 1.

Schankanlagen haben ein hand- oder automatisch betätigbares Dosier- und Schließventil, über das die ausgeschenkte Getränkemenge bestimmt ist. Ein Nachteil herkömmlicher Schankanlagen besteht darin, dass inbesondere in der warmen Jahreszeit durch die im Mündungsbereich des Zapfhahn anhaftenden Getränketropfen Ungeziefer wie beispielsweise kleine Mücken angelockt werden und in den Zapfhahn hineinkriechen. Beim nächsten Dosiervorgang werden diese Mücken dann mit dem Getränk ausgeschwemmt und befinden sich dann in dem das Getränk aufnehmenden Behältnis, was häufig zu Reklamationen seitens der Gäste aufgrund mangelnder Hygiene führt.

In der US 3,885,711 ist eine Einrichtung zur Dosierung von Flüssigkeiten gezeigt, bei der im Mündungsbereich eine Schließeinrichtung vorgesehen ist, bei der eine Schließklappe schwenkbar an einem Zapfhahn gelagert ist. Die Klappe wird über Federvorspannung in ihre Schließposition vorgespannt. Nachteilig bei dieser Lösung ist, dass ein erheblicher Aufwand erforderlich ist, um die Schließklappe mit dem Federanschlag am Zapfhahn zu befestigen. Des Weiteren besteht bei derartigen federvorgespannten Lösungen die Gefahr, dass die Schließkraft entweder zu hoch eingestellt ist, so dass eine Gefahr der Beschädigung eines Glases besteht oder aber, dass die Feder "ausleiert", so dass ein korrektes Schließen nicht gewährleistet ist.

Ein ähnliche Lösung ist auch in der US 1,058,636 offenbart.

In der DE-PS-1 187 148 ist ein lamellenarüger Verschluss offenbart, der durch den Flüssigkeitsstrahl in eine Öffnungsstellung gebracht wird. Eine derartige Schließeinrichtung hat einen äußerst komplexen Aufbau und es besteht darüber hinaus die Gefahr, dass schon bei der geringsten Verschmutzung kein dichtes Abschließen des Zapfhahnes möglich ist. Des Weiteren lassen sich mit einer derartigen Einrichtung geringe Flüssigkeitsmengen nur sehr schwierig ausschenken, da ein Mindesflüssigkeitsdruck erforderlich ist, um die Schließlamellen in ihre Öffnungsstellung zu bringen. Ein weiterer Nachteil dieser bekannten Lösung ist darin zu sehen, dass die Lamellen stets in den Flüssigkeitsstrom hineinragen, so dass beispielsweise beim Ausschenken von Bier eine erhebliche Schaumentwicklung vorliegt.

Die FR2123090 betrifft eine Schließeinrichtung der in Rede stehenden ars mit einem Ausgleichsgewicht zum Verschließen eines Entnahmeschlauchs eines Flüssigkeitsbehälters. Das Ausgleichsgewicht ist derart angeordnet, dass in einer Ruheposition der Entnahmeschlauch an einen Abschnitt zusammengedrückt wird, so dass die in dem Entnahmeschlauch stehende Flüssigkeit nicht austreten kann. Wird das Ausgleichsgewicht aus seiner Ruheposition bewegt, so wird der Entnahmeschlauch über seinen Querschnitt geöffnet und die Flüssigkeit kann ausströmen. Nach erfolgter Flüssigkeitsentnahme bewegt sich das Ausgleichsgewicht wieder selbsttätig in seine Ruheposition zurück, so dass der Entnahmeschlauch wieder zusammengedrückt wird.

Demgegenüber liegt der Erfindung die Aufgabe zugrunde, eine Schließeinrichtung zu schaffen, die bei einfachem Aufbau ein ordnungsgemäßes Schließen gewährleistet.

Diese Aufgabe wird durch eine Schließeinrichtung mit den Merkmalen des Anspruchs 1 gelöst.

Erfindungsgemäß wird dem Zapfhahn eine Art Schließventil zugeordnet, über das der Mündungsbereich derart verschlossen ist, dass ein Eintreten von Ungeziefer oder eine sonstige Verunreinigung in den Zeiträumen zwischen zwei Ausschenkvorgängen praktisch ausgeschlossen ist Dieses Schließventil ist derart ausgebildet, dass der Innenraum des Zapfhahns praktisch vollständig gegenüber der Umgebung abgesperrt werden kann. Stromaufwärts dieses Schließventils ist dann im Zapfhahn das üblicherweise verwendete Dosier- und Schließventil vorgesehen, das ausschließlich zur Getränkedosierung bestimmt ist - dies ist aber nicht dazu geeignet, das Eintreten von Fliegen etc. zu verhinderrn. Die Schließeinrichtung hat erfindungsgemäß einen Schließkörper, der in seine den Mündungsbereich absperrende Schließstellung vorgespannt ist und der von Hand in seine Oftungsstellung bringbar ist. Dieser Schließkörper ist schwenkbar gelagert Der Schließkörper hat einen Anschlaghebel der beim Positionieren eines Glases mit Bezug zum Zapfhahn verschwenkt wird und somit zum Öffnen des Schließkörpers führt. Die Rückstellung des Schließkörpers erfolgt so, dass ein dichtes Schließen bei einfachem Aufbau gewährleistet ist.

Erfindgsgemäß ist die Schließeinrichtung als Nachüstteil ausgebildet.

Die nachrüstbare Schließeinrichtung hat eine Steckhülse, die beispielsweise als Schlitzhülse auf den Zapfhahn aufgesteckt wird.

Der Aufbau der Schließeinrichtung ist besonders einfach, da im Bereich des Schließkörpers ein Gelenkvorsprung ausgebildet ist, der an der Steckhülse angelenkt ist. Dadurch ist gewährleistet, dass der Schließkörper mit genügend Abstand vom Zapfhahn weg schwenkbar ist, so dass das Glas entsprechend einfach anzusetzen ist

Die Anlenkung des Gelenkvorsprunges erfolgt vorteilhafter Weise über eine Schwenkwange, die an der Steckhülse angeordnet ist

Im folgenden wird ein bevorzugtes Ausführungsbeispiel der Erfindung anhand schematischer Zeichnungen näher erläutert. Es zeigen:
Figur 1 eine schematische Darstellung eines Zapfhahns, zum erleichterten Verstündnis der Erfindg der mit einer Schließeinrichtung versehen ist und
Figur 2 eine Prinzipskizze eines Ausführungsbeispiels einer erfindgsgemäßen Schließeinrichtung für einen Zapfhahn gemäß Figur 1.

Figur 1 zeigt zum erleichtenten Verständnis der Enfindg eine stark vereinfachte Darstellung eines Zapfhahns 1. Dieser hat ein Anschlußstück 2 zum Anflanschen an eine Getränkeleitung. Die Dosierung des Getränkes erfolgt Ober ein gestrichelt angedeutetes Dosier- und Sperrventil 4, das beim dargestellten Ausführungsbeispiel mittels eines verschwenkbaren Handhebels 6 betätigbar ist. An einem Mündungsstück 8 des Zapfhahns 1 ist eine Schließeinrichtung 10 befestigt, über das der Mündungsbereich des Zapfhahns 1 zwischen zwei Ausschenkvorgängen derart verschließbar ist, dass das Eindringen von Mücken oder sonstigem Ungeziefer in den Innenraum des Zapfhahns 1 verhindert wird.

Die Schließeinrichtung 10 ist derart ausgebildet, dass sie beispielsweise durch den Impuls des austretenden Getränkestrahls oder beim Ansetzen eines Glases oder - bei aufwendigeren Lösungen - automatisch in eine Öffnungsstellung gebracht wird, so dass das Getränk im wesentlichen ohne Druckverlust und Umlenkung ausströmen kann. Sobald der Ausschenkvorgang beendet ist, wird die Mündung zur Verbesserung der Hygiene zuverlässig abgeschlossen. Ein mit dieser Erfindung einhergehender Nebeneffekt besteht darin, dass durch die Schließeinrichtung 10 ein Nachtropfen des Getränkes verhindert wird.

Bei dem im folgenden beschriebenen Ausführungsbeispiel ist die Schließeinrichtung 10 als Nachrüstteil ausgefürht, das auf herkömmliche Zapfhähne aufgesteckt wird.

Figur 2 zeigt das bevorzugte Ausführungsbeispiel, bei dem die Betätigung der Schließeinrichtung 10 durch ein Glas erfolgt, in das das Getränk eingefülft werden soll. Diese Schließeinrichtung 10 hat eine Steckhülse 12, die das Mundstück 8 des Zapfhahns 1 umgreift. Bei dem dargestellten Ausführungsbeispiel ist die Steckhülse 12 auf das Mündungsstück 8 aufgeklemmt oder aufgeschraubt. Die Steckhülse 12 trägt einen plattenförmigen Schließkörper 14, der den Austrittsquerschnitt dichtend verschließt. Der Schließkörper 14 hat einen oberseitigen Gelenkvorsprung 16, der über eine nicht dargestellte Schwenkachse an einer oder mehreren Schwenkwangen 18 der Steckhülse 12 angelenkt ist Der Gelenkvorsprung 16 kann dabei beispielsweise zwischen zwei benachbarte Schwenkwangen 18 eintauchen oder eine einzige Schwenkwange u-förmig umgreifen.

Gemäß Figur 2 ist der Schließkörper 14 über den Gelenkvorprung 16 hinaus verlängert. Dieser verlängerte Teil bildet ein Ausgleichsgewicht 20, das so gewählt ist, dass der Schließkörper 14 seine Schließposition beaufschlagt ist. Beim Ansetzen des Glases schwenkt der Schließkörper 14 etwa in eine Vertikalstellung und ersteckt sich dann in einem Abstand vom Zapfhahn, der durch die Länge des Gelenkvorsprungs 16 und der Schwenkwange 18 bestimmt ist.

Beim Ansetzen des Glases kann sich der Zapfhahn nicht zu weit in das Glasinnere hinein erstrecken, da der Glasrand dann von unten an den Gelenkvorsprung 16 oder das Ausgleichsgewicht 20 anstösst. Dadurch wird verhindert, dass der Zapfhahn in das Getränk eintaucht, so dass Getränkeverluste minimiert sind.

Das Öffnen des Schließkörpers 14 erfolgt mittels eines an diesem ausgebildeten Anschlagschenkels 22, der sich in der Darstellung gemäß Figur 2 schräg oder bogenförmig nach unten erstreckt. Beim Ansetzen des Glases in Pfeilrichtung X schlägt das Glas an den Anschlagschenkel 22 an, so dass der Schließkörper 14 um seine Schwenkachse verschenkt und der Öffnungsquerschnitt des Zapfhahns 8 vollständig freigegeben wird. D. h., in dieser Schwenkposition steht dann der das Ausgleichsgewicht 20 bildende verlängerte Teil des Schließkörpers 14 etwa senkrecht nach oben parallel zur Austrittachse des Zapfhahns 8. Bei Beendigung des Ausschenkvorganges wird das gefüllte Glas weggenommen, so dass der Schließkörper 14 aufgrund des Gewichtes des Ausgleichgewichts 20 in seine dargestellte Schließposition zurückbewegt wird. Selbstverständlich muß das Gewicht und der Hebelarm des Ausgleichgewichts 20 so gewählt werden, dass das wirksame Drehmoment größer ist als das durch die Gewichskraft des Schließkörpers 14 aufgebrachte Drehmoment, das in Gegenrichtung wirkt.

Diese Konstruktion hat einen äußerst einfachen Aufbau und den besonderen Vorteil, dass der Öffnungsquerschnitt des Zapfhahns 1 nur dann freigegeben wird, wenn ein Glas angesetzt ist.

Wie in Figur 2 gestrichelt angedeutet, kann am Anschlagschenkel 22 oder am Ausgleichsgewicht ein Träger 24 für Werbung angebracht sein oder die Werbung wird direkt aufgedruckt, wobei eine entsprechende Druckfläche vorgesehen sein sollte.

Offenbart ist eine Schließeinrichtung für einen Zapfhahn einer Schankanlage, über die der Öffnungsquerschnitt des Zapfhahns verschließbar ist, um ein Eintreten von Ungeziefer, beispielsweise Fliegen etc. zu verhindern.

### Bezugszeichenliste

- 1: Zapfhahn
- 2: Anschlußstück
- 4: Dosierventil
- 6: Handhebel
- 8: Mündungsstück
- 10: Schließeinrichtung
- 12: Steckhülse
- 14: Schließkörper
- 16: Gelenkvorsprung
- 18: Schwenkwange
- **20**: **Ausgleichsgewicht**
- 22: Anschlagschenkel
- 24: Träger

## Patentansprüche

1. Schließeinrichtung (10) fur einen Zapfhahn (1) einer Schankanlage mit einem um eine Schwenkachse schwenkbar gelagerten Schließkörper (14), der in seine Schließstellung beaufschlagt und zum Ausschenken in eine Öffnungsstellung bringbar ist, und der einen in Ausgießrichtung auskragenden Anschlagschenkel (22) hat, der zum Aufschwenken des Schließkörpers (14) in der Ausschenkposition an einen Umfangsrand eines das Getränk aufnehmende Behältnisses stößt, mit einem Ausgleichsgewicht (20), das den Schließkörper (14) in Richtung seiner Schließposition beaufschlagt, **gekennzeichnet durch einen am Schließkörper angeordneten Gelenkvorsprung (16), der über die Schwenkachse an einer auf den Zapfhahn (1) aufsteckbaren Steckhülse (12) angelenkt ist.**

2. Schließeinrichtung 10 nach Anspruch 1, wobei die Steckhülse (12) eine mit dem Gelenkvorsprung (16) zusammenwirkende Schwenkwange (18) hat.

3. Schließeinrichtung (10) nach einem der vorhergehenden Ansprüche mit einem Träge (24) für Werbebotschaften.

## Claims

1. Closing arrangement (10) for a tap (1) belonging to a system for dispensing alcoholic beverages, having a closing body (14) which is mounted to be pivotable about an axis of pivot and which is loaded to its closed position and can be moved to an open position for dispensing purposes, which closing body (14) has an abutment arm (22) which projects in the direction of pouring and which, to pivot the closing body (14) open, butts, in the dispensing position, against a circumferential edge of a container which receives the beverage, and having a counter-balancing weight (20) which loads the closing body (14) towards the latter's closed position, **characterised by** a hinge-projection (16) which is arranged on the closing body and is articulated via the axis of pivot to a fit-on sleeve (12) which can be inserted on the tap (1).

2. Closing arrangement (10) according to claim 1, wherein the fit-on sleeve (12) has a pivot lug (18) which co-operates with the hinge-projection (16).

3. Closing arrangement (10) according to either of the foregoing claims, having a support (24) for advertising messages.

## Revendications

1. Dispositif de fermeture (10) pour un robinet de soutirage (1) d'une installation de débit de boisson, comportant un corps de fermeture (14), qui est monté pivotant autour d'un axe de pivotement, qui est sollicité dans sa position de fermeture et peut être amené dans une position d'ouverture pour le soutirage, et qui comporte une aile de butée (22) en porte-à-faux dans le sens de déversement, lequel, pour faire pivoter le corps de fermeture (14) dans la position de soutirage, vient heurter contre le bord périphérique d'un récipient recevant la boisson, comportant un contrepoids (20) qui sollicite le corps de fermeture (14) en direction de sa position de fermeture, **caractérisé par** une saillie articulée (16) agencée contre le corps de fermeture (14) et articulée par l'intermédiaire de l'axe de pivotement contre un manchon (12) apte à être emmanché sur le robinet de soutirage (1).

2. Dispositif de fermeture (10) selon la revendication 1, dans lequel le manchon (12) comporte une joue pivotante (18) qui coopère avec la saillie articulée (16).

3. Dispositif de fermeture (10) selon l'une quelconque des revendications précédentes, comportant un support (24) pour des messages publicitaires.
